# EUROPÄISCHE PATENTSCHRIFT

(11) **EP 3 879 055 B1**
(45) Veröffentlichungstag und Bekanntmachung des Hinweises auf die Patenterteilung: **07.06.2023**
(21) Anmeldenummer: 21158436.2
(22) Anmeldetag: 22.02.2021
(51) Int. Cl.: E05D 11/00, E05D 3/02, E05D 3/04

(54) **SCHARNIERBAND**
HINGE
BANDE DE CHARNIÈRE

(30) Priorität: 12.03.2020 DE 202020101388 U
(43) Veröffentlichungstag der Anmeldung: 15.09.2021
(73) Patentinhaber: Breuer & Schmitz GmbH & Co. KG, 42697 Solingen (DE)
(72) Erfinder: MÜLLER, Markus, 42719 Solingen (DE); MÜLLER, Patrick, 42719 Solingen (DE)
(74) Vertreter: Meinke, Jochen

(56) Entgegenhaltungen:
- DE-U1-202014 006 683
- US-A- 1 744 040
- US-A- 4 168 409

## Beschreibung

Die Erfindung betrifft ein Scharnierband für Türen, Fenster und Möbel mit einem ersten Bandlappen mit wenigstens einer ersten Rolle und mit einem zweiten Bandlappen mit einer zweiten Rolle, wobei die wenigstens eine erste Rolle und die zweite Rolle auf einer gemeinsamen Schwenkachse angeordnet sind und gegeneinander um die Schwenkachse schwenkbar miteinander verbunden sind.

Scharnierbänder dieser Art für Türen, Fenster und Möbel sind hinlänglich bekannt. In verschiedenen Anwendungsfällen besteht das Bedürfnis, vom fest stehenden Rahmenteil zum beweglichen Element Strom oder Datensignale übertragen zu können. Dazu ist es grundsätzlich möglich, ein geeignetes Kabel vom feststehenden Rahmen über das Scharnierband zum beweglichen Element zu führen, allerdings ist eine verschleiß- und störungsfreie Übertragung bei einer solchen Lösung nicht gewährleistet. Aufgrund der wiederkehrenden Bewegung besteht das Risiko von Materialermüdung und Kabelbruch.

Aus DE 20 2014 006 683 U1 ist ein Scharnier mit integrierter, kabelloser Energie- und Signalübertragung für schwenkbar gelagerte Elemente bekannt geworden, bei dem die Kontaktierung über ein Schleifringkörpersystem erfolgt. Dabei befinden sich goldbeschichtete Schleifbahnen radial auf dem am festen Element angebrachten Lagerteil. Über eine Tülle erfolgt die Kabelzuführung vom festen Element in den Schleifringkörper. Am beweglich gelagerten Element befindet sich ein Abtastsystem mit Abnahmefedern, welche mit einem definierten Anpressdruck direkt an den Schleifbahnen anliegen.

Dieses bekannte Scharnierband ist jedoch aufwendig, da es ein spezielles Schleifringkörpersystem benötigt, das speziell auf das Scharnierband angepasst ist. Außerdem sind entsprechende Veränderungen am Scharnierband selbst erforderlich.

Aufgabe der Erfindung ist es, ein derartiges Scharnierband auf konstruktiv möglichst einfache Weise zur Strom- und/oder Signalübertragung geeignet zu machen.

Diese Aufgabe wird bei einem Scharnierband der eingangs bezeichneten Art erfindungsgemäß dadurch gelöst, dass zwischen der wenigstens einen ersten Rolle und der zweiten Rolle ein Freiraum besteht und dass ein dritter Bandlappen mit einer dritten, in Montagelage mit dem ersten Bandlappen verbundenen Rolle und ein vierter Bandlappen mit einer vierten, in Montagelage mit dem zweiten Bandlappen verbundenen Rolle vorgesehen sind, wobei die dritte und die vierte Rolle nebeneinander im Freiraum auf der Schwenkachse angeordnet und gegeneinander um die Schwenkachse schwenkbar miteinander verbunden sind, wobei innerhalb der dritten und der vierten Rolle ein Schleifring zur Strom- und/oder Signalübertragung aufgenommen ist.

Bei einem derartigen Scharnierband können für den ersten und den zweiten Bandlappen im Prinzip Standardbauteile verwendet werden, wobei lediglich ein Freiraum zwischen der wenigstens einen ersten Rolle des ersten Bandlappens und der zweiten Rolle des zweiten Bandlappens vorhanden sein muss. Der dritte und der vierte Bandlappen dienen zur Aufnahme eines Standardschleifringes, welcher in die dritte und vierte Rolle eingesetzt wird. Dabei ist der Schleifring einerseits geschützt und andererseits von außen nicht sichtbar. Der Freiraum kann z.B. dadurch erzeugt werden, dass die wenigstens eine erste und/oder die zweite Rolle verkürzt werden.

Bevorzugt ist vorgesehen, dass der erste Bandlappen zwei erste Rollen aufweist, die in Montagelage in Schwenkachsenrichtung gesehen die zweite, dritte und vierte Rolle umgreifen. Durch diese Gestaltung wird die Tragfähigkeit vergrößert.

In bevorzugter Ausgestaltung ist vorgesehen, dass zwei Schwenkbolzen vorgesehen sind, die so lang ausgebildet sind, dass sie von außen durch die erste bzw. zweite Rolle hindurch bereichsweise in die dritte bzw. vierte Rolle eingreifen. Auf diese Weise ist sichergestellt, dass die Rollen der vier Bandlappen in Schwenkachsenrichtung miteinander fluchten und zentriert sind.

Zur Montage bzw. Führung der Anschlusskabel des Schleifringes ist bevorzugt vorgesehen, dass in der dritten Rolle und in der vierten Rolle jeweils ein zum dritten bzw. vierten Bandlappen gerichteter Kabelkanal für Anschlusskabel des Schleifringes ausgebildet ist. Durch diesen jeweiligen Kabelkanal sind die Anschlusskabel vom Schleifring zum jeweiligen Bandlappen geführt.

Dabei ist bevorzugt vorgesehen, dass der jeweilige Kabelkanal in einen nutförmigen Kabeldurchführungsbereich des dritten bzw. des vierten Bandlappens mündet. Durch diesen nutförmigen Kabeldurchführungsbereich kann das jeweilige Anschlusskabel nach außen, also zum Rahmen oder zum beweglichen Element geführt werden.

Dabei ist bevorzugt der jeweilige nutförmige Kabeldurchführungsbereich auf der dem ersten bzw. zweiten Bandlappen abgewandten Seite des dritten bzw. vierten Bandlappens vorgesehen, so dass die Anschlusskabel in Montagelage am Rahmen bzw. beweglichen Element anliegen und dort direkt oder über Stecker weiter geführt werden können.

In weiterer vorteilhafter Ausgestaltung ist vorgesehen, dass die dritte oder die vierte Rolle einen hohlzapfenförmigen Ansatz zum Eingreifen in die vierte oder dritte Rolle aufweist. Dadurch ist eine Zentrierung und Führung der dritten gegenüber der vierten Rolle zuverlässig gewährleistet und eine Beschädigungsgefahr durch ein Verkanten des Schleifrings ausgeschlossen.

Ferner ist vorteilhaft vorgesehen, dass der erste und der dritte Bandlappen und der zweite und der vierte Bandlappen korrespondierende Befestigungsbohrungen aufweisen. Bei der Montage am Rahmen bzw. beweglichen Element werden dadurch die jeweiligen Bandlappen lagegerecht miteinander verbunden.

In weiterer Ausgestaltung ist vorgesehen, dass der dritte und vierte Bandlappen aus Kunststoff oder Metalldruckgussteilen bestehen. Die beiden Bandlappen können dann z.B. im 3D-Druck oder durch Spritzgießen hergestellt werden. Bei dieser Ausgestaltung kann dann vorgesehen sein, dass auf die Rollen von außen halbrohrförmige Metallkappen aufgesteckt werden, damit das Aussehen dieser Rollen demjenigen der ersten und zweiten Rollen aus Metall entspricht. Im Druckguss können als Metalle z.B. Aluminium oder Zink verwendet werden. Auch eine Werkstoffkombination ist möglich.

Schließlich ist vorteilhaft vorgesehen, dass in die wenigstens eine erste Rolle und die zweite Rolle jeweils ein Gleitlager eingesetzt ist.

Die Erfindung ist nachstehend anhand einer Ausführungsform beispielhaft näher erläutert.

Die Zeichnung zeigt in
- Fig. 1: eine Seitenansicht auf ein Scharnierband, teilweise im Schnitt,
- Fig. 2: das Scharnierband nach Fig. 1 in perspektivischer Darstellung,
- Fig. 3: eine Rückansicht der Fig. 1,
- Fig. 4: das Scharnierband nach Fig. 3 in perspektivischer Darstellung,
- Fig. 5: einen Schnitt gemäß Linie V-V in Fig. 3,
- Fig. 6: eine Seitenansicht auf einen zweiten Bandlappen des Scharnierbandes,
- Fig. 7: eine Seitenansicht auf einen ersten Bandlappen des Scharnierbandes,
- Fig. 8: eine Seitenansicht auf einen dritten Bandlappen des Scharnierbandes,
- Fig. 9: eine Seitenansicht auf einen vierten Bandlappen des Scharnierbandes,
- Fig. 10: einen Schnitt gemäß Linie X-X in Fig. 8,
- Fig. 11: einen Schnitt gemäß Linie XI-XI in Fig. 9,
- Fig. 12: ein vergrößertes Detail XII in Fig. 10,
- Fig. 13: ein vergrößertes Detail XIII in Fig. 11,
- Fig. 14: in perspektivischer Darstellung den Beginn der Montage des Scharnierbandes,
- Fig. 15: in perspektivischer Darstellung einen Zwischenschritt der Montage des Scharnierbandes,
- Fig. 16: in perspektivischer Darstellung einen weiteren Schritt der Montage des Scharnierbandes und
- Fig. 17: in perspektivischer Darstellung das fertig montierte Scharnierband.

Ein Scharnierband für Türen, Fenster und Möbel ist allgemein mit 1 bezeichnet. Das Scharnierband 1 weist zunächst einen ersten Bandlappen 2 mit zwei auf einer gemeinsamen Schwenkachse S angeordneten, voneinander beabstandeten ersten Rollen 3 auf. Des Weiteren weist das Scharnierband 1 einen zweiten Bandlappen 4 mit einer auf der Schwenkachse S angeordneten zweiten Rolle 5 auf, die in Schwenkachsenrichtung gesehen zwischen den beiden ersten Rollen 3 angeordnet ist. Dabei besteht zwischen der zweiten Rolle 5 und einer ersten Rolle 3, bei den Ausführungsbeispielen der oberen ersten Rolle 3, ein Freiraum, der z.B. dadurch realisiert wird, dass die Höhe der zweiten Rolle 5 geringer ist als die Höhe des zugeordneten Bandlappens 4, wie sich am besten aus Fig. 6 ergibt.

Das Scharnierband 1 weist ferner einen dritten Bandlappen 6 mit einer dritten Rolle 7 auf, wobei in Montagelage der dritte Bandlappen 6 am ersten Bandlappen 2 anliegt und die dritte Rolle 7 im Freiraum auf der Schwenkachse S angeordnet ist, also zwischen der zweiten Rolle 5 und einer ersten Rolle 3. Weiterhin weist das Scharnierband 1 einen vierten Bandlappen 8 mit einer vierten Rolle 9 auf, wobei in Montagelage der vierte Bandlappen 8 am zweiten Bandlappen 4 anliegt und die vierte Rolle 9 im Freiraum benachbart zur dritten Rolle 7 auf der Schwenkachse S angeordnet ist, also ebenfalls zwischen der zweiten Rolle 5 und einer ersten Rolle 3. Dabei weist die dritte Rolle 7 beim Ausführungsbeispiel einen hohlzapfenförmigen Ansatz 7a zum Eingreifen in die vierte Rolle 9 auf.

Um das Scharnierband 1 zur Strom- und/oder Signalübertragung geeignet zu machen, ist innerhalb der dritten Rolle 7 und der vierten Rolle 9 ein Schleifring 10 aufgenommen.

Zur Bildung des Scharnierbandes 1 wird jeweils ein Schwenkbolzen 11 jeweils durch die erste Rolle 3 und die zweite Rolle 5 hindurch bereichsweise in die dritte Rolle 7 bzw. vierte Rolle 9 eingesteckt.

In der dritten Rolle 7 und in der vierten Rolle 9 ist jeweils eine zum dritten bzw. vierten Bandlappen 6, 8 gerichteter Kabelkanal 12, 13 für nicht dargestellte Anschlusskabel des Schleifringes 10 ausgebildet. Diese Kabelkanäle 12, 13 münden jeweils in einen nutförmigen Kabeldurchführungsbereich 14, 15 im dritten bzw. vierten Bandlappen 6, 8. Beim dritten Bandlappen 6 ist der nutförmige Kabeldurchführungsbereich 14 auf der dem ersten Bandlappen 2 abgewandten Seite und beim vierten Bandlappen 8 ist der nutförmige Kabeldurchführungsbereich 15 auf der dem zweiten Bandlappen 4 abgewandten Seite vorgesehen.

Zur Vereinfachung der Montage und zur lagerechten Positionierung des ersten Bandlappens 2 und des dritten Bandlappens 6 bzw. des zweiten Bandlappens 4 und des vierten Bandlappens 8 aneinander, weisen der erste Bandlappen 2 und der dritte Bandlappen 6 korrespondierende Befestigungsbohrungen 16, 17 und der zweite Bandlappen 4 und der vierte Bandlappen 8 korrespondierende Befestigungsbohrungen 18, 19 auf.

Die Montage des Scharnierbandes 1 ist in den Fig. 14 bis 17 dargestellt:
Zunächst wird der Schleifring 10 in die dritte Rolle 7 des dritten Bandlappens 6 und die vierte Rolle 9 des vierten Bandlappens 8 eingesetzt, wobei die nicht dargestellten Anschlusskabel durch die Kabelkanäle 12, 13 und die Kabeldurchführungsbereiche 14, 15 eingefädelt werden. Anschließend werden die beiden Bandlappen 6 und 8 in Richtung der Schwenkachse S zusammengeführt, so dass die beiden Rollen 7 und 9 direkt aneinander liegen, wobei der hohlzapfenförmige Anschlag 7a in die vierte Rolle 9 eingreift.

Anschließend werden bevorzugt in die beiden ersten Rollen 3 und die zweite Rolle 5 Gleitlager 20 eingesteckt (Fig. 15) und die beiden Bandlappen 2 und 4 nebeneinander positioniert, so dass sich die Rollen 3 und 5 auf der Schwenkachse befinden (Fig. 16). In dieser Lage werden die beiden Bandlappen 2 und 4 in die vormontierten Bandlappen 6 und 8 eingedrückt, so dass sich die dritte Rolle 7 und die vierte Rolle 9 im Freiraum zwischen einer ersten Rolle 3 und der zweiten Rolle 5 auf der Schwenkachse S befinden. Anschließend werden die beiden Schwenkbolzen 11 eingesteckt, worauf das Scharnierband 1 fertig montiert ist (Fig. 17).

Nach dem Einbau des Scharnierbandes 1 werden die Anschlusskabel des Schleifringes 10 in einen Türrahmen und ein Türblatt od. dgl. weitergeführt oder über Steckverbindungen angeschlossen.

Natürlich ist die Erfindung nicht auf die dargestellten Ausführungsbeispiele beschränkt. Weitere Ausgestaltungen sind möglich, ohne den Grundgedanken zu verlassen. So kann das Scharnierband 1 auch am ersten Bandlappen 2 nur eine erste Rolle 3 aufweisen, nämlich diejenige, die an der dritten Rolle 7 anliegt.

### Bezugszeichenliste:

- 1: Scharnierband
- 2: erster Bandlappen
- 3: erste Rollen
- 4: zweiter Bandlappen
- 5: zweite Rolle
- 6: dritter Bandlappen
- 7: dritte Rolle
- 7a: Anschlag
- 8: vierter Bandlappen
- 9: vierte Rolle
- 10: Schleifring
- 11: Schwenkbolzen
- 12: Kabelkanal
- 13: Kabelkanal
- 14: Kabeldurchführungsbereich
- 15: Kabeldurchführungsbereich
- 16: Befestigungsbohrung
- 17: Befestigungsbohrung
- 18: Befestigungsbohrung
- 19: Befestigungsbohrung
- 20: Gleitlager

- S: Schwenkachse

## Patentansprüche

1. Scharnierband für Türen, Fenster und Möbel mit einem ersten Bandlappen (2) mit wenigstens einer ersten Rolle (3) und mit einem zweiten Bandlappen (4) mit einer zweiten Rolle (5), wobei die wenigstens eine erste Rolle (3) und die zweite Rolle (5) auf einer gemeinsamen Schwenkachse (S) angeordnet sind und gegeneinander um die Schwenkachse (S) schwenkbar miteinander verbunden sind,
**dadurch gekennzeichnet,**
**dass** zwischen der wenigstens einen ersten Rolle (3) und der zweiten Rolle (5) ein Freiraum besteht und dass ein dritter Bandlappen (6) mit einer dritten, in Montagelage mit dem ersten Bandlappen (2) verbundenen Rolle (7) und ein vierter Bandlappen (8) mit einer vierten, in Montagelage mit dem zweiten Bandlappen (4) verbundenen Rolle (9) vorgesehen sind, wobei die dritte und die vierte Rolle (7,9) nebeneinander im Freiraum auf der Schwenkachse (S) angeordnet und gegeneinander um die Schwenkachse (S) schwenkbar miteinander verbunden sind, wobei innerhalb der dritten und der vierten Rolle (7,9) ein Schleifring (10) zur Strom- und/oder Signalübertragung aufgenommen ist.

2. Scharnierband nach Anspruch 1,
**dadurch gekennzeichnet,**
**dass** der erste Bandlappen (2) zwei erste Rollen (3) aufweist, die in Montagelage in Schwenkachsenrichtung gesehen die zweite, dritte und vierte Rolle (5,7,9) umgreifen.

3. Scharnierband nach Anspruch 1 oder 2,
**dadurch gekennzeichnet,**
**dass** zwei Schwenkbolzen (11) vorgesehen sind, die so lang ausgebildet sind, dass sie von außen durch die erste bzw. zweite Rolle (3,5) hindurch bereichsweise in die dritte bzw. vierte Rolle (7,9) eingreifen.

4. Scharnierband nach Anspruch 1, 2 oder 3,
**dadurch gekennzeichnet,**
**dass** in der dritten Rolle (7) und in der vierten Rolle (9) jeweils ein zum dritten bzw. vierten Bandlappen (6,8) gerichteter Kabelkanal (12,13) für Anschlusskabel des Schleifringes (10) ausgebildet ist.

5. Scharnierband nach Anspruch 4,
**dadurch gekennzeichnet,**
**dass** der jeweilige Kabelkanal (12,13) in einen nutförmigen Kabeldurchführungsbereich (14,15) des dritten bzw. des vierten Bandlappens (6,8) mündet.

6. Scharnierband nach Anspruch 5,
**dadurch gekennzeichnet,**
**dass** der jeweilige nutförmige Kabeldurchführungsbereich (14,15) auf der dem ersten bzw. zweiten Bandlappen (2,4) abgewandten Seite des dritten bzw. vierten Bandlappens (6,8) vorgesehen ist.

7. Scharnierband nach einem oder mehreren der Ansprüche 1 bis 6,
**dadurch gekennzeichnet,**
**dass** die dritte oder die vierte Rolle (7,9) einen hohlzapfenförmigen Ansatz (7a) zum Eingreifen in die vierte oder dritte Rolle (9,7) aufweist.

8. Scharnierband nach einem oder mehreren der Ansprüche 1 bis 7,
**dadurch gekennzeichnet,**
**dass** der erste und der dritte Bandlappen (2,6) und der zweite und der vierte Bandlappen (4,8) korrespondierende Befestigungsbohrungen (16,17,18,19) aufweisen.

9. Scharnierband nach einem oder mehreren der Ansprüche 1 bis 8,
**dadurch gekennzeichnet,**
**dass** der dritte und vierte Bandlappen (6,8) aus Kunststoff oder Metalldruckgussteilen bestehen.

10. Scharnierband nach einem oder mehreren der Ansprüche 1 bis 8,
**dadurch gekennzeichnet,**
**dass** in die wenigstens eine erste Rolle (3) und die zweite Rolle (5) jeweils ein Gleitlager (20) eingesetzt ist.

## Claims

1. Hinge band for doors, windows and furniture with a first hinge loop (2) having at least one first roller (3) and having a second hinge loop (4) having a second roller (5), wherein the at least one first roller (3) and the second roller (5) are arranged on a common pivot axis (5) and are connected to one another so as to be pivotable against one another about the pivot axis (5), **characterised in that**
between the at least one first roller (3) and the second roller (5) there is a space and that a third hinge loop (6), having a third roller (7) connected in installation position with the first hinge loop (2), and a fourth hinge loop (8), having a fourth roller (9) connected in installation position with the second hinge loop (4), are provided, wherein the third and the fourth rollers (7, 9) are arranged next to one another in the space on the pivot axis (5) and are connected to one another so as to be pivotable against one another about the pivot axis (S), wherein within the third and the four rollers (7, 9) a slip ring (10) is accommodated for the transmission of electrical current and/or signals.

2. Hinge band according to claim 1,
**characterised in that**
the first hinge loop (2) has two first rollers (3) which, viewed in installation position in the direction of the pivot axis, enclose the second, third, and fourth rollers (5, 7, 9).

3. Hinge band according to claim 1 or 2,
**characterised in that**
two pivot bolts (11) are provided which are designed to be long enough to engage from the outside through the first or second roller (3, 5) and partially into the third or fourth roller (7, 9).

4. Hinge band according to claim 1, 2 or 3,
**characterised in that**
In the third roller (7) and in the fourth roller (9) is formed in each case a cable channel (12, 13), oriented towards the third or fourth hinge loop (6, 8), for attachment cables of the slip ring (10).

5. Hinge band according to claim 4,
**characterised in that**
the respective cable channel (12, 13) opens into a groove-shaped cable passage region (14, 15) of the third or the fourth hinge loop (6, 8).

6. Hinge band according to claim 5,
**characterised in that**
the respective groove-shaped cable passage region (14, 15) is provided on the side of the third or fourth hinge loop (6, 8) facing away from the first or second hinge loop (2, 4).

7. Hinge band according to one or more of claims 1 to 6,
**characterised in that**
The first or the fourth roller (7, 9) has a hollow-pin-shaped attachment (7a) for engaging into the fourth or third roller (9, 7).

8. Hinge band according to one or more of claims 1 to 7,
**characterised in that**
the first and the third hinge loops (2, 6) and the second and the fourth inch loops (4, 8) have corresponding fastening bores (16, 17, 18, 19).

9. Hinge band according to one or more of claims 1 to 8,
**characterised in that**
the third and fourth hinge loops (6, 8) consist of plastic or metal die-cast parts.

10. Hinge band according to one or more of claims 1 to 8,
**characterised in that**
a slide bearing (20) is inserted into the at least one roller (3) and the second roller (5) respectively.

## Revendications

1. Bande de charnière pour portes, fenêtres et meubles avec une première patte de bande (2) avec au moins un premier rouleau (3) et avec une deuxième patte de bande (4) avec un deuxième rouleau (5), dans laquelle le au moins un premier rouleau (3) et le deuxième rouleau (5) sont agencés sur un axe de pivotement commun (5) et sont reliés entre eux de manière à pouvoir pivoter l'un par rapport à l'autre autour de l'axe de pivotement (S), **caractérisée en ce que**
il existe un espace libre entre le au moins un premier rouleau (3) et le deuxième rouleau (5) et il est prévu une troisième patte de bande (6) avec un troisième rouleau (7) relié en position de montage à la première patte de bande (2) et une quatrième patte de bande (8) avec un quatrième rouleau (9) relié en position de montage à la deuxième patte de bande (4), dans laquelle le troisième et le quatrième rouleau (7, 9) sont agencés l'un à côté de l'autre dans l'espace libre sur l'axe de pivotement (5) et sont reliés l'un à l'autre de manière à pouvoir pivoter l'un par rapport à l'autre autour de l'axe de pivotement (S), dans laquelle une bague collectrice (10) est logée à l'intérieur du troisième et du quatrième rouleau (7, 9) pour la transmission de courant et/ou de signaux.

2. Bande de charnière selon la revendication 1,
**caractérisée en ce que**
la première patte de bande (2) présente deux premiers rouleaux (3) qui, en position de montage, entourent les deuxième, troisième et quatrième rouleaux (5, 7, 9), vus dans la direction de l'axe de pivotement.

3. Bande de charnière selon la revendication 1 ou 2,
**caractérisée en ce que**
deux axes de pivotement (11) sont prévus, lesquels sont réalisés avec une longueur telle qu'ils s'engagent par zones depuis l'extérieur dans le troisième ou le quatrième rouleau (7, 9) en passant par le premier ou le deuxième rouleau (3, 5).

4. Bande de charnière selon la revendication 1, 2 ou 3,
**caractérisée en ce que**
dans le troisième rouleau (7) et dans le quatrième rouleau (9) est réalisé respectivement un canal de câble (12, 13) orienté vers la troisième ou la quatrième patte de bande (6, 8) pour des câbles de raccordement de la bague collectrice (10).

5. Bande de charnière selon la revendication 4,
**caractérisée en ce que**
le canal de câble respectif (12, 13) débouche dans une zone de passage de câble (14, 15) en forme de rainure de la troisième ou de la quatrième patte de bande (6, 8).

6. Bande de charnière selon la revendication 5,
**caractérisée en ce que**
la zone de passage de câble (14, 15) respective en forme de rainure est prévue sur le côté du troisième ou du quatrième volet de bande (6, 8) opposé au premier ou au deuxième volet de bande (2, 4).

7. Bande de charnière selon l'une ou plusieurs des revendications 1 à 6,
**caractérisée en ce que**
le troisième ou le quatrième rouleau (7, 9) présente un appendice (7a) en forme de tourillon creux pour s'engager dans le quatrième ou le troisième rouleau (9, 7).

8. Bande de charnière selon l'une ou plusieurs des revendications 1 à 7,
**caractérisée en ce que**
la première et la troisième patte de bande (2, 6) et la deuxième et la quatrième patte de bande (4, 8) présentent des alésages de fixation (16, 17, 18, 19) correspondants.

9. Bande de charnière selon l'une ou plusieurs des revendications 1 à 8,
**caractérisée en ce que**
les troisième et quatrième pattes de bande (6, 8) consistent en des pièces en matière plastique ou en métal coulé sous pression.

10. Bande de charnière selon l'une ou plusieurs des revendications 1 à 8,
**caractérisée en ce que**
un palier lisse (20) est respectivement inséré dans le au moins un premier rouleau (3) et le deuxième rouleau (5).
